# EUROPÄISCHE PATENTSCHRIFT

(11) **EP 2 207 921 B1**
(45) Veröffentlichungstag und Bekanntmachung des Hinweises auf die Patenterteilung: **07.09.2011**
(21) Anmeldenummer: 08844821.2
(22) Anmeldetag: 24.10.2008
(51) Int. Cl.: D01G 1/04

(54) **KONVERTER**
CONVERTER
CONVERTISSEUR

(30) Priorität: 03.11.2007 DE 102007052587
(43) Veröffentlichungstag der Anmeldung: 21.07.2010
(62) Teilanmeldung aus: 11004398.1
(73) Patentinhaber: Schmidt & Heinzmann GmbH & Co. KG, 76646 Bruchsal (DE)
(72) Erfinder: BRÜSSEL, Richard, 75056 Sulzfeld (DE)
(74) Vertreter: Daub, Thomas
(86) Internationale Anmeldenummer: PCT/EP2008/009008
(87) Internationale Veröffentlichungsnummer: WO 2009/056258

(56) Entgegenhaltungen:
- WO-A-2004/108998
- GB-A- 754 610
- US-A- 2 782 853
- US-A- 2 961 909
- US-A- 3 119 294

## Beschreibung

### Stand der Technik

Die Erfindung betrifft einen Konverter, insbesondere zum Konvertieren von einer Faser oder mehreren Fasern, insbesondere, von Endlosfasern, in Stapelfasern.

### Vorteile der Erfindung

Die Erfindung geht aus von einem Konverter, insbesondere zum Konvertieren von einer Faser oder mehreren Fasern in Stapelfasern, mit wenigstens zwei Faseraustrittseinheiten und mit einer Zentraleinstelleinheit, die dazu vorgesehen ist, zumindest in einem Modus den wenigstens zwei Faseraustrittseinheiten zugeordnete Schnittspalte gleichzeitig einzustellen.

Es wird vorgeschlagen, dass der Konverter wenigstens eine Einze-einstelleinheit aufweist, die dazu vorgesehen ist, zumindest einen Schnittspalt unabhängig von wenigstens einem weiteren Schnittspalt einzustellen. Dabei soll unter einer "Faseraustrittseinzeit" insbesondere eine Einheit verstanden werden, die dazu vorgesehen ist, eine Faser zu führen, und/oder die dazu vorgesehen ist, eine Faser in einen Schnittbereich abzugeben, wie insbesondere eine Düseneinheit. Unter einer "Zentraleinstelleinheit" soll insbesondere eine Einheit, vorzugsweise eine mechanische Einheit, verstanden werden, die dazu vorgesehen ist, mehrere Schnittspalte komfortabel zentral, vorzugsweise in zumindest einem Modus, zumindest teilweise gleichzeitig und/oder vorzugsweise Mittels wenigstens eines zentralen Einstellmittels, das dazu vorgesehen ist, auf mehrere Mittel zur Einstellung zu wirken; und zwar vorzugsweise gleichzeitig, einzustellen. Unter einem "Schnittspalt" soll insbesondere eine räumliche Anordnung einer Schneide zu einem während eines Schnitts mit der Schneide korrespondierenden Bauteil, wie insbesondere einer Gegenschneide, verstanden werden. Ferner soll unter "vorgesehen" insbesondere speziell ausgestattet, ausgelegt und/oder programmiert verstanden werden.

Mittels einer entsprechenden erfindungsgemäßen Ausgestaltung kann eine komfortable und schnelle Einstellung ermöglicht werden. Ferner kann eine besonders flexible und präzise Einstellung gewährleistet werden.

Ferner wird vorgeschlagen, dass der Konverter wenigstens eine Einzeleinstelleinheit aufweist, die dazu vorgesehen ist, zumindest einen Schnittspalt unabhängig von wenigstens einem weiteren Schnittspalt einzustellen, wodurch eine besonders flexible und präzise Einstellung gewährleistet werden kann. Sind die Einzeleinstelleinheit und die Zentraleinstelleinheit zumindest teilweise einstückig ausgebildet, können zusätzliche Bauteile, Montageaufwand und Kosten eingespart werden.

Mittels der Zentraleinstelleinheit und/oder mittels einer Einzeleinstelleinheit kann eine während des Betriebs bewegte Einheit, insbesondere eine bewegte Lagereinheit, einstellbar ausgeführt sein und/oder besonders vorteilhaft eine während des Betriebs feststehende Einheit, insbesondere eine Lagereinheit, wodurch eine konstruktiv einfache Anbindung realisiert werden kann. Dabei weist der Konverter vorzugsweise wenigstens zwei während des Betriebs feststehende Lagereinheiten auf, die mittels der Zentraleinstelleinheit einstellbar sind.

Ferner wird vorgeschlagen, dass der Konverter wenigstens eine thermische Einstelleinheit aufweist, die dazu vorgesehen ist, wenigstens einen Schnittspalt einzustellen. Die thermische Einstelleinheit kann jedoch auch zu weiteren, dem Fachmann als sinnvoll erscheinenden Einstellungen vorgesehen sein, wie beispielsweise zur Einstellung einer Temperatur, um unerwünscht hohe Temperaturen zu vermeiden. Dabei soll unter einer "thermischen Einstelleinheit" insbesondere eine Einstelleinheit verstanden werden, die gezielt dazu vorgesehen ist, eine Temperatur einzustellen und/oder mittels einer Einstellung einer Temperatur eine Abmessung und/oder eine Lage eines Bauteils, wie insbesondere einer Schneideinheit, einzustellen. Dabei kann mittels der thermischen Einstelleinheit einer auftretenden Temperaturänderung, wie insbesondere während des Betriebs bedingt durch Reibung, zumindest teilweise entgegengewirkt werden und/oder dieselbe kann ausgeglichen werden und/oder es kann zur Einstellung auch gezielt eine bestimmte Temperatur eingestellt werden. Ferner kann mittels der erfindungsgemäßen Ausgestaltung der thermischen Einstelleinheit der Schnittspalt besonders exakt eingestellt und/oder auf einer bestimmten exakten Einstellung gehalten werden.

Durch eine entsprechende erfindungsgemäße Ausgestaltung können besonders präzise Einstellungen erreicht und insbesondere auch während eines Betriebs beibehalten werden.

Die thermische Einstelleinheit kann verschiedene, dem Fachmann als sinnvoll erscheinende Mittel zur Kühlung und/oder Erwärmung aufweisen, wie insbesondere elektrische Heizelemente, Kühlelemente, wie Heatpipes usw. Besonders vorteilhaft umfasst die thermische Einstelleinheit jedoch zumindest ein Strömungsmedium, mittels dessen größere Bereiche einfach auf eine gewünschte Temperatur erwärmt und/oder insbesondere gekühlt werden können. Dabei sind verschiedene, dem Fachmann als sinnvoll erscheinende Strömungsmedien denkbar, wie Luft, ein Luftgemisch, Öl oder vorzugsweise Wasser oder ein Wassergemisch.

Ferner können vorteilhaft thermisch beeinflussbare Bereiche erreicht werden, wenn die thermische Einstelleinheit wenigstens einen Ringkanal aufweist.

Ferner wird vorgeschlagen, dass der Konverter eine Steuer- und/oder Regeleinheit aufweist, die zu einer zumindest teilautomatisierten Einstellung vorgesehen ist. Unter einer "Steuer- und/oder Regeleinheit" soll in diesem Zusammenhang insbesondere eine Einheit mit einer Recheneinheit, einem Speicher und/oder einem im Speicher gespeicherten Betriebsprogramm verstanden werden. Die Steuer- und/oder Regeleinheit kann dabei verschiedene, dem Fachmann als sinnvoll erscheinende Parameter zur Einstellung verarbeiten, wie insbesondere eine Bearbeitungszeit, eine sensierte Temperatur, eine Standzeit usw. Ferner kann die Steuer- und/oder Regeleinheit dazu vorgesehen sein, verschiedene Parameter einzustellen, jedoch besonders vorteilhaft eine Temperatur und/oder insbesondere wenigstens einen Schnittspalt mittels einer Einzeleinstelleinheit, mittels einer Zentraleinstelleinheit und/oder mittels einer thermischen Einstelleinheit. Durch eine entsprechende Steuer- und/oder Regeleinheit kann eine vorteilhaft exakte Einstellung komfortabel gewährleistet werden.

Vorzugsweise weist ein Konverter wenigstens eine und besonders bevorzugt mehrere rotierend antreibbare Schneidlagereinheiten und insbesondere eine oder vorzugsweise mehrere rotierend antreibbare Schneideinheiten auf, wodurch ein vorteilhafter Durchsatz erzielt werden kann, und zwar insbesondere, wenn der Konverter zumindest zwei der rotierend antreibbaren Schneidlagereinheit zugeordnete Faseraustrittseinheiten aufweist. Eine mittels der Schneidlagereinheit gelagerte rotierend antreibbare Schneideinheit kann dabei mit einer oder vorzugsweise mit mehreren im Betrieb ebenfalls bewegten Gegenschneideinheiten und/oder besonders vorteilhaft mit einer oder mehreren im Betrieb feststehenden Gegenschneideinheite zusammenwirken, wodurch unerwünschte Faserdrehungen während des Betriebs vorteilhaft vermieden werden können.

Die thermische Einstelleinheit kann mit verschiedenen Einheiten gekoppelt sein, wie vorteilhaft mit einer feststehenden Schneideinheit und/oder besonders vorteilhaft mit einer rotierend antreibbaren Schneidlagereinheit, wodurch eine vorteilhafte Einstellung erreicht werden kann.

Ferner wird vorgeschlagen, dass der Konverter wenigstens eine Antriebseinheit aufweist, die dazu vorgesehen ist, zumindest zwei rotierend antreibbare Schneidlagereinheiten anzutreiben, wodurch Bauteile, Bauraum, Montageaufwand und Kosten eingespart werden können. Besonders konstruktiv einfach und Platz sparend kann dies erreicht werden, wenn die Antriebseinheit wenigstens einen Zahnriemen aufweist.

In einer weiteren Ausgestaltung der Erfindung wird vorgeschlagen, dass der Konverter wenigstens eine Federeinheit aufweist, die zur Erzeugung einer Einstellkraft vorgesehen ist, wodurch dieselbe besonders vorteilhaft dosiert werden kann. Die Federeinheit kann eine oder vorzugsweise mehrere Federn aufweisen, wie beispielsweise eine oder mehrere Schraubendruckfedern und/oder vorteilhaft eine oder mehrere Tellerfedern, die vorteilhaft Platz sparend integriert werden können.

Ferner wird vorgeschlagen, dass der Konverter wenigstens eine Lagereinheit aufweist, die dazu vorgesehen ist, bei einer Einstellung elastisch verformt zu werden. Dabei soll unter einer "Lagereinheit" insbesondere eine Einheit verstanden werden, die zur Lagerung eines Schneidmittels und/oder eines mit einem Schneidmittel korrespondierenden Bauteils vorgesehen ist und die zur Einstellung elastisch verformt wird. Durch eine entsprechende Ausgestaltung kann eine besonders exakte Einstellmöglichkeit einfach erreicht werden, und zwar insbesondere, wenn die Lagereinheit ein zur elastischen Verformung vorgesehenes Scharnier aufweiset, wobei unter einem "Scharnier" insbesondere eine Einheit verstanden werden soll, mittels der zwei Schenkel relativ zueinander beweglich gelagert sind.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: einen Konverter von unten,
- Fig. 2: den Konverter aus Figur 1 von oben;
- Fig. 3: einen schematisch dargestellten Ausschnitt des Konverters mit einer rotierend antreibbaren Schneideinheit und feststehenden Schneidein- heiten und
- Fig. 4: eine Einzeldarstellung einer Spindel mit der rotierend antreibbaren Schneideinheit.

### Beschreibung des Ausführungsbeispiels

Figur 1 zeigt einen Konverter zum Konvertieren von mehreren Endlosfasern in Stapelfasern. Der Konverter umfasst vier rotierend antreibbare Schreidlagereinheiten 46, 46', 46 " , 46"' bildende Spindeln, auf deren Stirnseite jeweils eine Schneideinheit 48, 48', 48". 48"' mit einem Schneidmittel und einem Befestigungsmittel sowie eine Gegengewichtseinheit 50, 50', 50", 50"' angeordnet sind, die über eine formschlusskupplung 52, 52' , 52", 52"' gekoppelt sind. Die Schneideinheiten 46, 46', 96" , 46 "' wirken im Betrieb jeweils mit zwei feststehenden Gegenschneideinheiten 54, 54', 54", 54"', 56, 56', 56", 56"' zusammen. In Rotationsrichtung der Spindeln betrachtet, ist vor jeder Gegenschneideinheit 54, 54' , 59" , 54"' , 56, 56', 56" , 56"' eine im Betrieb feststehende, jeweils eine Düse umfassend Faseraustrittseinheit 10, 10' , 10" , 10"' , 12, 12', 12", 12"' angeordnet. Die Faseraustrittseinheit kann auch aus mehreren einzelnen Faserzuführungen bestehen.

Der Konverter umfasst eine Antriebseinheit 58, die dazu vorgesehen ist, die vie= rotierend antreibbaren Schneidlagereinheiten 46, 46', 46'', 46 "' anzutreiben. Die Antriebseinheit 58 weist einen Zahnriemen 60 auf, der mit jeweils einem der mit den Spindeln gekoppelten Zahnräder 62, 62', 62", 62"' gekoppelt ist (Figur 2). Um einen vorteilhaften Eingriff des Zahnriemens 60 mit den Zahnrädern 62, 62', 62", 62''' zu gewährleisten, weist der Konverter eine Umlenkrolle 64 auf, die dazu vorgesehen ist, zur Vergrößerung eines Zahnriemeneingriffsbereichs den Zahnriemen 60 umzulenken. Die Umlenkrolle 64 ist zwischen den zwei mittleren Spindeln angeordnet und dient zur Vergrößerung eines zahnriemeneingriffsbereichs des Zahnriemens 60 mit den den beiden mittleren Spindeln zugeordneten Zahnrädern 62', 62''. Der Zahnriemen 60 ist mit einem einzelnen Motor 66 gekoppelt. Der Motor 66 ist von einem Elektromotor gebildet, könnte jedoch auch vor anderen, dem Fachmann als sinnvoll erscheinenden Motoren gebildet sein.

Der Konverter umfasst eine Zentraleinstelleinheit 14, die dazu vorgesehen ist, den Faseraustrittseinheiten 10, 10', 10", 10 "', 12, 12', 12", 12 "' zugeordnete Schnittspalte zentral einzustellen. Die Zentraleinstelleinheit 14 umfasst zwei von Zahnstangen gebildete Einstellmittel 16, 18, mittels denen jeweils vier Schnittspalte zentral gleichzeitig einstellbar sind. Das Einstellmittel 18 wirkt mit auf einer ersten Seite der Spindeln angeordneten, jeweils einer Lagereinheit 32, 32', 32", 32"' der Gegenschneideinheiten 54, 59', 54", 54 "' zugeordneten Zahnrädern 68, 68', 68", 68''' zusammen, und das Einstellmittel 16 wirkt mit auf einer zweiten Seite der Spindeln angeordneten, jeweils einer Lagereinheit 34, 34', 34", 34"' der Gegenschneideinheiten 56, 56', 56", 56"' zugeordneten Zahnrädern 70, 70' , 70", 70'" zusammen (Figuren 1 und 2).

Ferner umfasst der Konverter acht jeweils einem Schnittspalt zugeordnete Einzelstelleinheiten 20, 20', 20" , 20'', 22, 22', 22" , 22"' , die dazu vorgesehen sind, jeden Schnittspalt unabhängig von den anderen Schnittspalten einzustellen (Figur 1). Die Zentraleinstelleinheit 14 und die Einzeleinstelleinheit 20, 20', 20", 20"', 22, 22' , 22" , 22"' sind teilweise einstückig ausgebildet und dienten beide dazu, die während des Betriebs feststehenden Lagereinheiten 32, 32', 32", 32"', 34, 34', 34", 34"' der Gegenschneideinheiten 54, 54', 54", 54"', 56, 56', 55", 56"' einzustellen.

Der Konverter weist vier sich in Wesentlichen entsprechende Hauptschneideinheiten auf, die insbesondere jeweils eine Schneidlagereinheit 46, 46', 46" , 46"', eine darauf angeordnete Schneideinheit 48, 48', 48", 48"' und Gegengewichtseinheit 50, zwei Gegenschneideinheiten 54, 54', 59", 59"', 56, 56', 56" , 55"' und die zwei Gegenschneideinheiten lagernden Lagereinheiten 32, 32', 32", 32"', 34, 34', 34" ,34"' sowie jeweils zwei unmittelbar vor den Gegenschneideinheiten 54, 54', 54", 5"' , 56, 56', 56", 55"' angeordnete Faseraustrittseinheiten 10, 10', 10" , 10"', 12, 12', 12", 12"' umfasst. Im Nachfolgenden wird zur Übersichtlichkeit teilweise nur auf den Aufbau der in Figur 3 dargestellten Hauptschneideinheit eingegangen, wobei bezüglich der restlichen Hauptschneideinheiten auf die Beschreibung der in Figur 3 dargestellten Hauptschneideinheit verwiesen werden darf.

Die Lagereinheiten 32, 34 der Gegenschneideinheiten 54, 56 sind dazu vorgesehen, bei einer Einstellung elastisch verformt zu werden (Figur 3). Die Lagereinheiten 32, 34 weisen jeweils einen von einem U-Profil gebildeten Lagerkörper mit zwei Schenkeln auf, die auf einer Grundplatte 72 befestigt sind. Die Schenkel sind jeweils über ein zur elastischen Verformung vorgesehenes Scharnier 36, 38 verbunden. Die Schenkel der Lagerkörper werden jeweils von einer Gewindewelle 78, 80 senkrecht zur Grundplatte 72 und senkrecht zu einer Scharnierschwenkachse 74, 76 durchdrungen, wobei auf einer Oberseite auf den Gewindewellen 78, 80 die Zahnräder 68, 70 der Zentraleinstelleinheit 14 und auf einer Unterseite Einstellmittel 82, 84 der Einzeleinstelleinheiten 20, 22 angeordnet sind. Die Zahnräder 68, 70 sind drehfest mit den Gewindewellen 78, 80 gekoppelt und sind über Axiallager zu Hülsen 86, 88 drehbar gelagert. Die Einstellmittel 82, 84 sind über eine Gewindeverbindung drehbar auf den Gewindewellen 78, 60 gelagert, wobei sie über Axiallager 26, 23 abgestützt sind.

Zwischen den Hülsen 86, 38 und der Grundplatte 72 sind Tellerfedern von Federeinheiten 24, 30 angeordnet, die zur Erzeugung einer Einstellkraft vorgesehen sind.

Für eine Einstellung mittels der Zentraleinstelleinheit 14 werden die Einstellmittel 82, 84 mit Arretiereinheiten 104, 106 in Drehrichtung arretiert, so dass die Zahnrädern 68, 70 gemeinsam mit den Gewindewellen 78, 80 mittels der Zahnstangen 16, 18 verdreht und damit axiale Abstände zwischen den Hülsen 86, 88 und der Grundplatte 72 bzw. zwischen den Hülsen 86, 88 und den Einstellmittel 82, 84 und damit von den Tellerfedern auf die Schenkel der Lagerkörper wirkende Spannkräfte eingestellt werden können, ohne dass sich die EinStellmittel 82, 84 mitdrehen. Durch die sich ergebenden Spannkräfte werden Schwenkwinkel, insbesondere der der Grundplatte 72 abgewandten Schenkel der lagerkörper, um die Scharnierschwenkachsen 74, 76 eingestellt und damit jeweils eine Lage der Gegenschneideinheiten 54, 56 zu der auf der Schneidlagereinheit 46 angeordneten Schneideinheit 48. Durch eine entsprechende Lageeinstellung werden die den Faseraustrittseinheiten 10, 12 zugeordneten Schnittspalte eingestellt. Alternativ oder zusätzlich kann eine Einzeleinstellung zur Einstellung der von den Tellerfedern erzeugten Spannkraft mittels der Einstellmittel 82, 84 vorgenommen werden, dabei sind vorzugsweise die Zahnräder 68, 70 mit den Gewindewellen 78, 80 über die Zahnstangen in ihrer Drehrichtung fixiert und die Einstelmittel 82, 84 werden gedreht.

Ferner weist der Konverter eine thermische Einstelleinheit 40 auf, die dazu vorgesehen ist, ebenfalls Schnittspalte einzustellen, und die Ringkanäle 42 aufweist, die zur Führung eines aus Wasser gebildeten Strömungsmediums vorgesehen sind und jeweils die Spindeln bzw. die rotierend antreibbaren Schneidlagereinheiten 46, 46', 46" , 46"' umgeben und damit mit denselben thermisch gekoppelt sind (Figur 4).

Der Konverter umfasst eine Steuer- und Regeleinheit 44, mit einem Prozessor, mit einem Speicher und mit einem darin gespeicherten Betriebsprogramm, die dazu vorgesehen ist, eine automatisierte Einstellung vorzunehmen. Mittels der Steuer- und Regeleinheit 44 sind eine Pumpeneinheit 90 und damit eine Temperatur der Spindeln und über die Temperatur der Spindeln die Schnittspalte auf einen gewünschten Wert regelbar. Die Pumpeneinheit 90 umfasst eine Pumpe 98 und einen einstellbaren Wärmetauscher 100, über den eine Temperatur des Strömungsmediums einstellbar ist. Die Steuer- und Regeleinheit 44 ist nit an Lagereinheiten der Spindeln angeordneten Temperatursensoren 92 gekoppelt, über die Temperaturen der Spindeln, und zwar insbesondere Lagertemperaturen der Spindeln, erfaßbar sind. Das Strömungsmedium wird von der Pumpe 98 über Zuführkanäle 94 den Ringkanälen 42 zu- und über Abführkanäle 96 abgeführt.

Ferner ist die Steuer- und Regeleinheit 44 über eine Datenleitung mit Antriebseinheiten der Einstellmittel 16, 18 der Zentraleinstelleinheit 14 gekoppelt, und zwar, um über die Zentraleinstelleinheit 14 eine automatisierte Einstellung vornehmen zu können. Zusätzlich zu einer automatisierten Temperaturregelung könnte auch eine automatisierte Nachstellung mittels der Zentraleinstelleinheit 14 und/oder auch mittels Einzeleinstelleinheiten realisiert sein. Hierzu sind vorzugsweise Sensoren vorgesehen, die Parameter über einen gewünschten Schnittspalt liefern, wie beispielsweise optische Sensoren, Drucksensoren usw.

Vor einer Inbetriebnahme werden die Schnittspalte manuell mittels der Einzeleinstelleinheit 20, 20', 20", 20''', 22, 22', 22", 22"' exakt eingestellt. Anschließend werden die Schnittspalte mittels der Zentraleinstelleinheit 14 auf ein Maß vergrößert, so dass der Konverter auf seine Betriebstemperatur gebracht werden kann, ohne dass die Schneideinheiten 48, 43', 48", 46''' und die Gegenschneideinheiten 54, 54', 54", 54"', 56, 56', 55", 56"' in Anlage kommen. Ist eine gewünschte Betriebstemperatur erreicht, werden die Schnittspalte mittels der Steuer- und Regeleinheit 44 über die Zentraleinstelleinheit 14 auf ein gewünschtes Maß reduziert, so dass eine vorteilhafte Schneidfunktion erreicht werden kann. Im Betrieb wirken die rotierend angetriebenen Schneideinheitten 48, 48', 48", 48"' jeweils mit den ihnen zugeordneten Gegenschneideinheiten 54, 56, 54', 56', 54", 56" , 54"' , 56"' zusammen (Figur 1). Den Schneidlagereinheiten 46, 46', 96" , 96"' sind jeweils zwei Faseraustrittseinheiten 10, 12, 10', 12',10", 12", 10"', 12'" zugeordnet, aus denen im Betrieb zum Schneiden vorgesehene Endlosfasern ausgebracht werden. Die Fasern werden vorzugsweise zumindest im Wesentlichen parallel zu Rotationsachsen der Schneidlagereinheiten 46, 46', 46", 46"', d.h. mit einer Abweichung von weniger als 10° und vorzugsweise von weniger als 5° zu einer Parallelen zu den Rotationsachsen ausgebracht. Der Konverter weist eine Druckluftelnheit auf, die dazu vorgesehen ist, einen Druckluftstrom durch die Faseraustrittseinheiten 10, 12, 10', 12', 10", 12", 10"', 12"' zu erzeugen und dabei die Fasern zu fördern und auszurichten.

Der Förderluftstrom kann mit einem Wärmetauscher auf eine Temperatur geregelt werden, welche das Schneidergebnis positiv beeinflusst, den Schnittspalt nicht verändert und die Schneidentemperatur halt.

### Bezugszeichen

- 10: Faseraustrittseinheit
- 12: Faseraustrittseinheit
- 14: Zentraleinsrelleinheit
- 16: Einstellmittel
- 18: Einstellmittel
- 20: Einzeleinstelleinheit
- 22: Einzeleinstelleinheit
- 24: Axiallager
- 26: Axiallager
- 28: Federeinheit.
- 30: Federeinheit.
- 32: Lagereinheit
- 34: Lagereinheit
- 36: Scharnier
- 38: Scharnier
- 40: Einstelleinheit
- 42: Ringkanal
- 44: Regeleinheit
- 46: Schneidlagereinheit
- 48: Schneideinheit
- 50: Gegengewichtseinheit
- 52: Formschlusskupplung
- 54: Gegenschneideinheit
- 56: Gegenschneideinheit
- 58: Antriebseinheit
- 60: Zahnriemen
- 62: Zahnrad
- 64: Umlenkrolle
- 66: Motor
- 68: Zahnrad
- 70: Zahnrad
- 72: Grundplatte
- 74: Scharnierschwenkachse
- 76: Scharnierschwenkachse
- 78: Gewindewelle
- 80: Gewindewelle
- 82: Einstellmittel
- 84: Einstellmittel
- 86: Hülse
- 88: Hülse
- 90: Pumpeneinheit
- 92: Temperatursensor
- 94: Zuführkanal
- 96: Abführkanal
- 98: Pumpe
- 100: Wärmetauscher
- 102: Datenleitung
- 104: Arretiereinheit
- 106: Arretiereinheit

## Patentansprüche

1. Konverter, insbesondere zum Konvertieren von einer Faser oder mehreren Fasern in Stapelfasern, mit wenigstens zwei Faseraustrittseinheiten (10, 12) und mit einer Zentraleinstelleinheit (14), die dazu vorgesehen ist, zumindest in einem Modus den wenigstens zwei Faseraustrittseinheiten (10, 12) zugeordnete Schnittspalte zentral einzustellen,
**gekennzeichnet durch**
wenigstens eine Einzeleinstelleinheit (20, 22), die dazu vorgesehen ist, zumindest einen Schnittspalt unabhängig von wenigstens einem weiteren Schnittspalt einzustellen.

2. Konverter nach Anspruch 1,
**dadurch gekennzeichnet,**
**dass** die zentraleinstelleinheit (14) wenigstens ein zentrales Einstellmittel (16, 18) umfasst, mittels dessen die Schnittspalte zentral gleichzeitig einstellbar sind.

3. Konverter nach Anspruch 2,
**dadurch gekennzeichnet,**
**dass** das zentrale Einstellmittel (16, 18) von einer Zahnstange gebildet ist.

4. Konverter nach einem der vorhergehenden Ansprüche,
**dadurch gekennzeichnet,**
**dass** die Einzeleinstelleinheit (20, 22) und die Ventraleinstelleinheit (14) zumindest teilweise einstückig ausgebildet sind.

5. Konverter nach einem der vorhergehenden Ansprüche,
**gekennzeichnet durch**
wenigstens eine während des Betriebs feststehende Einheit, die mittels der Zentraleinstelleinheit (14) und/oder mittels einer Einzeleinstelleinheit (20, 22) einstellbar ist.

6. Konverter nach Anspruch 5,
**gekennzeichnet durch**
wenigstens zwei während des Betriebs feststehende Lagereinheiten (32, 34), die mittels der Zentraleinstelleinheit (14) einstellbar sind.

7. Konverter nach einem der vorhergehenden Ansprüche, **gekennzeichnet durch**
wenigstens eine thermische Einstelleinheit (40), die dazu vorgesehen ist, wenigstens einen Schnittspalt einzustellen.

8. Konverter nach Anspruch 7,
**dadurch gekennzeichnet,**
**dass** die thermische Einstelleinheit (40) ein Strömungsmedium umfasst.

9. Konverter nach Anspruch 8,
**dadurch gekennzeichnet,**
**dass** die thermische Einstelleinheit (40) wenigstens einen Ringkanal (42) aufweist.

10. Konverter nach einem der vorhergehenden Ansprüche, **gekennzeichnet durch**
eine Steuer- und/oder Regeleinheit (44), die zu einer zumindest teilautomatisierten Einstellung dazu vorgesehen ist, wenigstens einen Schnittspalt wenigstens teilautomatisiert einzustellen.

## Claims

1. Converter, in particular for the conversion of one fiber or more fibers into staple fibers, with at least two fiber exit units (10, 12) and with a central setting unit (14) which is intended, at least in one mode, for centrally setting cutting gaps assigned to the at least two fiber exit units (10, 12),
**characterized by** at least one individual setting unit (20, 22) which is intended for setting at least one cutting gap independently of at least one further cutting gap.

2. Converter according to Claim 1, **characterized in that** the central setting unit (14) comprises at least one central setting means (16, 18), by means of which the cutting gaps can be simultaneously set centrally.

3. Converter according to Claim 2, **characterized in that** the central setting means (16, 18) is formed by a rack.

4. Converter according to one of the preceding claims, **characterized in that** the individual setting unit (20, 22) and the central setting unit (14) are formed at least partially in one piece.

5. Converter according to one of the preceding claims, **characterized by** at least one unit which is stationary during operation and which can be set by means of the central setting unit (14) and/or by means of an individual setting unit (20, 22).

6. Converter according to Claim 5, **characterized by** at least two bearing units (32, 34) which are stationary during operation and which can be set by means of the central setting unit (14).

7. Converter according to one of the preceding claims, **characterized by** at least one thermal setting unit (40), which is intended for setting at least one cutting gap.

8. Converter according to Claim 7, **characterized in that** the thermal setting unit (40) comprises a flow medium.

9. Converter according to Claim 8, **characterized in that** the thermal setting unit (40) has at least one ring duct (42).

10. Converter according to one of the preceding claims, **characterized by** a control and/or regulation unit (44), which is intended for at least partly automated setting for setting at least one cutting gap in an at least partly automated manner.

## Revendications

1. Convertisseur, en particulier destiné à convertir une fibre ou plusieurs fibres en fibres discontinues, comprenant au moins deux unités de sortie de fibres (10, 12) et comprenant une unité de réglage centralisée (14) qui est prévue, au moins dans un mode, pour régler des jeux de coupe associés aux au moins deux unités de sortie de fibres (10, 12), **caractérisé par** au moins une unité de réglage individuelle (20, 22) qui est prévue pour régler au moins un jeu de coupe indépendamment d'au moins un jeu de coupe supplémentaire.

2. Convertisseur selon la revendication 1, **caractérisé en ce que** l'unité de réglage centralisée (14) comprend au moins un moyen de réglage centralisé (16, 18) au moyen duquel les jeux de coupe sont réglables en même temps de manière centralisée.

3. Convertisseur selon la revendication 2, **caractérisé en ce que** le moyen de réglage centralisé (16, 18) est formé par une crémaillère.

4. Convertisseur selon l'une des revendications précédentes, **caractérisé en ce que** l'unité de réglage individuelle (20, 22) et l'unité de réglage centralisée (14) sont formées d'un seul tenant au moins partiellement.

5. Convertisseur selon l'une des revendications précédentes, **caractérisé par** au moins une unité fixe pendant le fonctionnement qui est réglable au moyen de l'unité de réglage centralisée (14) et/ou au moyen de l'unité de réglage individuelle (20, 22).

6. Convertisseur selon la revendication 5, **caractérisé par** au moins deux unités de palier (32, 34) fixes pendant le fonctionnement qui sont réglables au moyen de l'unité de réglage centralisée (14).

7. Convertisseur selon l'une des revendications précédentes, **caractérisé par** au moins une unité de réglage thermique (40) qui est prévue pour régler au moins un jeu de coupe.

8. Convertisseur selon la revendication 7, **caractérisé en ce que** l'unité de réglage thermique (40) comprend un fluide d'écoulement.

9. Convertisseur selon la revendication 8, **caractérisé en ce que** l'unité de réglage thermique (40) présente au moins un canal annulaire (42).

10. Convertisseur selon l'une des revendications précédentes, **caractérisé par** une unité de commande et/ou de régulation (44) qui est prévue pour un réglage au moins partiellement automatisé, pour régler au moins un jeu de coupe au moins de manière partiellement automatisée.
